# EUROPÄISCHE PATENTSCHRIFT

(11) **EP 3 050 837 B1**
(45) Veröffentlichungstag und Bekanntmachung des Hinweises auf die Patenterteilung: **03.01.2018**
(21) Anmeldenummer: 15195577.0
(22) Anmeldetag: 20.11.2015
(51) Int. Cl.: B66C 23/76

(54) **BALLASTIERVORRICHTUNG SOWIE KRAN, INSBESONDERE RAUPENKRAN**
BALLAST DEVICE AND CRANE, IN PARTICULAR CATERPILLAR CRANE
DISPOSITIF DE BALLASTAGE ET GRUE, EN PARTICULIER GRUE CHENILLÉE

(30) Priorität: 28.01.2015 DE 102015001080
(43) Veröffentlichungstag der Anmeldung: 03.08.2016
(62) Teilanmeldung aus: 17165275.3
(73) Patentinhaber: Liebherr-Werk Nenzing GmbH, 6710 Nenzing (AT)
(72) Erfinder: Torghele, Richard, 6781 Bartholomäberg (AT)
(74) Vertreter: Laufhütte, Dieter

(56) Entgegenhaltungen:
- US-A- 2 693 250
- US-A- 3 236 391
- US-A- 3 378 148
- US-A- 4 083 459

## Beschreibung

Die Erfindung betrifft eine Ballastiervorrichtung zur Anbringung am Heck eines Kranoberwagens, insbesondere eines Raupenkrans, mit einer Grundplatte und einer Vielzahl stapelbarer Ballastplatten.

Für eine frei auf einem Untergrund stehende Maschine, wie z.B. ein Raupenkran, besteht grundsätzlich eine Kippgefahr, wenn das durch Einwirkung von Last und Eigengewicht hervorgerufene Kippmoment größer wird als das Standmoment der Maschine. Die Funktion des Heckballastes oder Ballastes im Allgemeinen liegt in der Reduktion bzw. im Ausgleich des wirkenden Kippmomentes. Der Heckballast beim Kran ist gewöhnlich am drehbaren Oberteil und in entgegengesetzter Richtung zur Traglast angeordnet. Beim Raupenkran wird der Heckballast bisher am Heck des Oberwagens ortsfest angeordnet.

Während des Kranbetriebes können sich die auf die Maschine wirkenden Kräfte und Momente schlagartig ändern, beispielsweise durch eine Erhöhung oder Verringerung der Ausladung der Last. Ortsfeste Heckballaste erlauben keine flexible Anpassung an die geänderten Betriebsbedingungen. Erhöht sich z.B. das wirkende Kippmoment durch Erhöhung des Arbeitsradius, so nimmt die Standsicherheit der Maschine ab, da das ausgleichende Heckballastmoment durch die ortsfeste Lage des Ballastes zum Oberwagen konstant bleibt. Abhilfe schafft nur eine aufwendige Erhöhung des Ballastgewichtes durch Aufnahme weiterer Ballastplatten.

Aus dem Stand der Technik ist bereits der Einsatz beweglicher Ballastiervorrichtungen bekannt. Eine Lösung zur Einstellung des Heckballastes während des Kranbetriebes wird in der EP 2 281 771 A1 offenbart. Hierbei wird der Heckballast über einen komplexen Schienen- bzw. Teleskopmechanismus horizontal verschoben, d.h. der Ballast kann entweder näher an den Kranoberwagen herangefahren werden oder alternativ weiter wegbewegt werden.

Eine ähnliche Variante ist aus der EP 2 657 176 A1 bekannt, bei dieser der Heckballast durch Horizontalverschiebung vom Oberwagen distanziert und zusätzlich nach oben angehoben wird.

Beide Lösungen erfordern jedoch eine vergleichsweise komplexe Ballastbetätigungskonstruktion.

Bei kleindimensionierten Maschinen wird die gesamte Maschinenbreite üblicherweise durch den Heckballast definiert. Beim Passieren von Engstellen auf der Baustelle kann es daher notwendig sein, den Heckballast zu demontieren, was die resultierende Rüstzeit unnötig erhöht und somit die Einsatzbereitschaft der Maschine reduziert. Eine Lösung dieses Problems, dass die aufwendige Demontage bei Kränen überflüssig macht, ist aus dem Stand der Technik bisher nicht bekannt.

Aus der US 3 236 391 A und US 3 378 148 A sind Zugmaschinen mit Seitenanbau bekannt, deren Ballastierung jeweils an zwei vertikal schwenkbaren Trägerarmen angebracht ist.

Die Aufgabe der vorliegenden Erfindung besteht deshalb darin, eine neuartige Konstruktion einer Ballastiervorrichtung für einen Heckballast eines Kranoberwagens aufzuzeigen, die die obengenannte Problematik zu überwinden weiß.

Gelöst wird diese Aufgabe durch eine Ballastiervorrichtung zur Anbringung am Heck eines Kranoberwagens gemäß den Merkmalen des Anspruchs 1. Vorteilhafte Ausgestaltungen der Ballastiervorrichtung sind Gegenstand der sich an den Hauptanspruch anschließenden abhängigen Ansprüche.

Gemäß Anspruch 1 wird eine Ballastiervorrichtung zur Anbringung am Heck eines Kranoberwagens, insbesondere eines Raupenkrans, vorgeschlagen, die eine Grundplatte umfasst, an der ein oder mehrere Anschlussstellen, vorzugsweise Verbolzstellen, zur Montage am Heck eines Kranoberwagens vorgesehen sind. Erfindungsgemäß sind an der Grundplatte wenigstens zwei Trägerplatten schwenkbar um Vertikalachsen angelenkt. Die Trägerplatten können um eine gemeinsame Schwenkachse schwenkbar angelenkt sein, bevorzugt sind jedoch zueinander versetzt liegende separate Schwenkachsen der Trägerplatten.

Die Trägerplatten dienen zur Aufnahme und Stapelung einzelner Ballastplatten. Es wird eine besonders einfache Konstruktion eines beweglichen Heckballastes aufgezeigt, deren Produktion und Montage gegenüber den bekannten Lösungen aus dem Stand der Technik weniger aufwändig und daher kostengünstiger ist. Zudem erlaubt diese Vorrichtung eine flexible Anpassung der Gesamtbreite der Ballastiervorrichtung. In diesem Fall ist es bevorzugt, dass sich die Trägerplatten nach hinten, d.h. in Montageposition hinter das Kranheck bzw. hinter die Grundplatte verschwenken lassen.

Der Antrieb der Trägerplatten bzw. der Trägerarme erfolgt über einen gemeinsamen Aktuator, wobei beide Trägerarme synchron zueinander betätigt bzw. verschwenkbar sind.

Ferner sind mechanische Koppelmittel vorgesehen, die den Aktuator mit beiden Trägerplatten bzw. Trägerarmen über ein Gestänge und/oder eine Stirnradübersetzung mechanisch koppeln.

Idealerweise lassen sich diese jeweils um circa 90° in Fahrtrichtung gesehen hinter die Grundplatte verschwenken. Dadurch kann die Breitenabmessung der Ballastvorrichtung temporär deutlich verringert und somit bei bestimmten Kranmodellen die Spurbreite reduziert werden. Ein Passieren von Engstellen auf der Baustelle kann ohne Demontage der Ballastiervorrichtung möglich sein. Dies spart Rüstzeit und erhöht somit die Einsatzbereitschaft des Krans.

In einer bevorzugten Ausgestaltung der Erfindung sind die Trägerplatten jeweils über einen Trägerarm schwenkbar an der Grundplatte angelenkt. Die Anlenkung des Trägerarms erfolgt vorzugsweise über eine Finger-Gabel-Verbindung mit der Grundplatte.

Als Aktuator kommt ein Rotationsantrieb zum Einsatz, der beispielsweise die Schwenkachse der Trägerarme unmittelbar antreibt. Alternativ kann ein Linearantrieb, vorzugsweise in Form eines Hubzylinders Anwendung finden. In diesem Fall sind Getriebemittel notwendig, um die Linearbewegung in die Rotations- bzw. Schwenkbewegung umzuwandeln. Der Aktuator bzw. Antrieb kann elektrisch oder hydraulisch sein.

Um die Position der Trägerplatten in sicherer Position zu halten, ist der verwendete Hubzylinder vorzugsweise mit einer Senkbremse bestückt. Gleiches gilt selbstverständlich für den Einsatz eines Rotationsantriebs, der mit adäquaten Brems- bzw. Fixierungsmitteln ausgestattet sein kann.

Der oder die Aktuatoren sowie etwaige mechanische Kopplungsmittel sind zumindest großteils auf der Grundplatte gelagert. Zudem können etwaige Anschlussstellen für die Energieversorgung der Aktuatoren frei zugänglich an der Grundplatte angeordnet sein, um eine einfache Montage der Ballastiervorrichtung am Kranoberwagen inklusive der Verbindung notweniger Energieversorgungsleitungen zur Energieversorgung der ein oder mehreren Aktuatoren aus dem Ober- bzw. Unterwagen zu gewährleisten. Bei der Verwendung eines einzelnen Aktuators für wenigstens zwei Trägerplatten ist es notwendig, dass mechanische Koppelmittel vorgesehen sind, die den Aktuator mit beiden Trägerplatten bzw. Trägerarmen mechanisch koppeln. Hierbei ist der Einsatz von einem Gestänge und/oder einer Stirnradübersetzung denkbar.

In einer bevorzugten Ausführungsform ist wenigstens ein durch den oder die Aktuatoren antreibbares Ritzel pro Trägerplatte vorgesehen, dass mittelbar oder unmittelbar in einer zugeordneten Verzahnung der Trägerplatte bzw. des Trägerarms kämmt bzw. diese antreibt. Die Stirnradübersetzung kann ein- bzw. mehrstufig sein, insbesondere dann, wenn eine Anpassung der Drehrichtung für den jeweiligen Trägerarm notwendig ist.

Denkbar ist es, dass die wenigstens zwei Ritzel über eine Koppelstange mechanisch miteinander verbunden sind, um die Drehbewegung eines Ritzels auf das gekoppelte Ritzel zu übertragen. In diesem Fall lassen sich beide Ritzel synchron durch einen einzigen Aktuator antreiben.

Möglich ist es, dass wenigstens ein Ritzel einen festverbundenen Betätigungshebel zur Kopplung mit der Kolbenstange eines Aktuators in Form eines Hubzylinders umfasst. Dadurch kann die Linearbewegung der Kolbenstange besonders einfach in eine Rotationsbewegung des Ritzels gewandelt werden. Zu diesem Zweck ist es sinnvoll, wenn der Hubzylinder ebenfalls beweglich auf der Grundplatte angelenkt ist.

Zur Überwachung der Ballastposition bzw. einer entsprechenden Steuerung ist es zweckmäßig, eine geeignete Sensorik zur Messung der Ballastposition vorzusehen. Diese kann beispielsweise in Form einer Sensorik zur Messung des Drehwinkels eines Drehantriebes bzw. zur Messung des Schwenkwinkels der Trägerplatten konstruiert sein. Bei Verwendung einer Sensorik zur Messung des Drehwinkels ist es sinnvoll, diese mit einem redundanten Nockenendschalter auszuführen, der zur Absicherung der Winkelmessung dient. Alternativ bietet sich der Einsatz einer Sensorik zur Erfassung des Hubes eines Aktuators in Form eines Hubzylinders an.

Neben der erfindungsgemäßen Ballastiervorrichtung betrifft die vorliegende Erfindung zudem einen Kran, insbesondere Raupenkran, mit einem Oberwagen und wenigstens einer am Heckbereich angeordneten Ballastiervorrichtung gemäß der vorliegenden Erfindung. Der Kran zeichnet sich folglich durch dieselben Vorteile und Eigenschaften wie die erfindungsgemäße Ballastiervorrichtung aus, weshalb an dieser Stelle auf eine wiederholende Beschreibung verzichtet werden kann.

Weiterhin umfasst der Kran eine Kransteuerung, die den Einfluss der Position der Trägerplatten und der damit verbundenen Schwerpunktverlagerung auf die mögliche Traglast des Krans berechnet. Dadurch besteht die Möglichkeit, diesen Einfluss ebenfalls für die Lastmomentbegrenzung der Kransteuerung heranzuziehen, sodass diese stets optimal auf die aktuelle Ballastiersituation angepasst werden kann.

Weitere Vorteile und Einzelheiten der Erfindung sollen im Folgenden anhand eines in den Figuren dargestellten Ausführungsbeispiels näher erläutert werden. Es zeigen:
- Figur 1:: perspektivische Darstellungen der erfindungsgemäßen Ballastiervorrichtung mit unterschiedlichen Schwenkpositionen,
- Figur 2a:: zwei Draufsichten auf die Ballastiervorrichtung gemäß Figur 1 und
- Figur 3:: eine Draufsicht auf die erfindungsgemäße Ballastiervorrichtung inklusive zwei Detaildarstellungen der mechanischen Kopplungsmittel zwischen den schwenkbar angelenkten Trägerplatten.

Die Figuren 1a, 1b zeigen eine perspektivische Darstellung der erfindungsgemäßen Ballastiervorrichtung 10. Diese eignet sich zur Anbringung am Heck eines Kranoberwagens, sodass die Ballastiervorrichtung 10 bzw. der aufgenommene Ballast 23 in entgegengesetzter Richtung zur Traglast am Kran angeordnet ist und dem durch die Last wirkenden Kippmoment entgegenwirkt. Die Ballastiervorrichtung 10 ist folglich ein Heckballast.

Die Vorrichtung 10 umfasst eine Grundplatte 20, an dieser schwenkbar zwei Ballasttürme 21, 22 angeordnet sind. Die Ballasttürme 21, 22 umfassen jeweils eine Vielzahl von aufeinander gestapelten Ballastplatten 23. Mithilfe der Grundplatte 20 lässt sich die Ballastiervorrichtung 10 in üblicherweise am Kranoberwagen montieren, beispielsweise über geeignete Verbolzstellen am Oberwagenrahmen anbolzen.

Die Darstellung der Figur 1 a zeigt die Ballastiervorrichtung 10 in der regulären Ausgangsstellung, in der die Ballasttürme 21, 22 zur Seite verschwenkt sind. In diesem Zustand entspricht die Ballastiervorrichtung 10 bezüglich der physikalischen Abmessung einem konventionellen Heckballast bei Raupenkranen, der am Heck des Oberwagens montiert ist. Figur 1b gibt den Kerngedanken der vorliegenden Erfindung wieder, wonach beide Ballasttürme 21, 22 nach hinten verschwenkbar sind. In dieser Position ist der Abstand zwischen Oberwagen und Ballastplatten 23 maximal, so dass der Gesamtschwerpunkt der Ballastplatten gegenüber dem Kran geändert ist. Durch das Verschwenken der Ballasttürme 21, 22 kann somit flexibel auf geänderte Traglastsituation des Krans reagiert werden, dies umso mehr, da der Schwenkmechanismus der Ballasttürme 21, 22 ein stufenloses Verschwenken über einen Schwenkradius von etwa 90° gestattet.

Die Möglichkeit zur flexiblen Verlagerung des Schwerpunkts erhöht die Standsicherheit der Maschine und verringert bzw. verteilt in weiterer Folge den wirkenden Bodendruck gleichmäßiger auf die Aufstandfläche. Umgekehrt können bei gleichbleibender Standsicherheit größere Kippmomente übertragen werden. Ein weiterer wesentlicher Vorteil liegt auch darin, dass die Grundballastierung bei gleicher Standsicherheit reduziert werden kann. Das verringert das Eigengewicht der Maschine und damit den Bodendruck insgesamt.

Als wichtige Nebenfunktion ist die signifikant reduzierte Maschinenbreite bei ausgeschwenkten Ballasttürmen 21, 22 anzuführen (Figur 1b, 2b), die ein Passieren von Engstellen ohne aufwändige Demontage des Heckballastes ermöglichen. Dies spart Rüstzeiten und erhöht somit die Einsatzbereitschaft der Maschine.

Der konkrete Aufbau der Ballastiervorrichtung 10 soll nunmehr anhand der Figuren 2, 3 weiter erläutert werden. Der schwenkbare Heckballast 10 basiert auf der Grundplatte 20, an der über eine Finger-Gabel-Verbindung 27 Trägerarme 24, 25 schwenkbar um die Vertikalachsen A, A' angelenkt sind. Am freien Ende der Trägerarme 24, 25 sind Trägerplatten 7, 8 vorgesehen, auf deren Oberfläche Ballastplatten 23 stapelbar sind. Die Grundfläche der Trägerplatten 7, 8 entspricht im Wesentlichen der Grundfläche der Ballastplatten 23.

Beide Trägerarme 24, 25 sind somit um seitlich zueinander versetzte Vertikalachsen A, A' schwenkbar angelenkt. Zur Betätigung der Ballasttürme 21, 22 dient im Ausführungsbeispiel der Figuren 2, 3 ein Hubzylinder 9. Die Kolbenstange bzw. das Auge der Kolbenstange des Hubzylinders 9 ist endseitig an einem Betätigungshebel 11 des ersten Ritzels 1 schwenkbar angelenkt. Dadurch wird die Linearbewegung des Hubzylinders 9 in die notwendige Rotationsarbeit des Ritzels 1 umgesetzt.

Am Betätigungshebel 11 ist ebenfalls eine Koppelstange 6 drehbar gelagert, die zur Kraftübertragung der über den Hubzylinder 9 aufgebrachten Kraft auf ein zweites Ritzel 2 dient. Dieses Ritzel 2 umfasst ebenfalls einen Betätigungshebel 26, der endseitig schwenkbar mit der Koppelstange 6 verbunden ist. Die Verzahnung des Ritzels 2 greift in ein weiteres Zahnrad 4 ein, dass die Verzahnung 5 des linken Trägerarms 24 kämmt. Das Ritzel 1 kämmt dementsprechend mit einer Verzahnung 3 des rechten Trägerarms 25. Durch die Ausfahrbewegung der Kolbenstange des Zylinders 9 werden die Ballasttürme 21, 22 hinter die Grundplatte 20 verschwenkt, während die Einfahrbewegung der Kolbenstange zu der Position der Ballasttürme gemäß Figuren 1a, 2a führt.

Alternativ zu der dargestellten Variante könnten anstand des Hubzylinders 9 auch Rotationsantriebe vorgesehen sein, die entsprechende Ritzel 1, 2, 4 unmittelbar antreiben. Dabei ist entweder für jedes Ritzel 1, 2, 4 ein eigenes Drehwerk vorgesehen, oder die Ritzel 1, 2, 4 werden wie dargestellt über ein Gestänge 6 mechanisch gekoppelt, so dass ein gemeinsamer Drehantrieb ausreichend ist.

Die Auswirkungen auf die Krantraglasten durch die stufenlose Schwerpunktverschiebung des Ballasts werden über die Kransoftware online berechnet und ausgewiesen. Damit kann die Lastmomentbegrenzung der Kransteuerung in jeder Ballaststellung optimal ausgenutzt werden. Für die Berechnung der Lage der Ballasttürme 21, 22 kann entweder der Hub des Hydraulikzylinders 9 oder der Drehwinkel der Ballasttürme 21, 22 gemessen werden. Um die beliebige stufenlose Lage der Ballasttürme 21, 22 in sicherer Position zu halten, wird der hydraulisch betätigte Hubzylinder 9 mit einer Senkbremse bestückt. Der Drehwinkelgeber wird zur Absicherung der Winkelmessung mit einem redundanten Nockenendschalter ausgerüstet.

## Patentansprüche

1. Ballastiervorrichtung (10) zur Anbringung am Heck eines Kranoberwagens, insbesondere eines Raupenkrans, mit einer Grundplatte (20), die entsprechende Anschlussstellen zur Anbringung am Heck eines Kranoberwagens umfasst, wobei an der Grundplatte (20) wenigstens zwei Trägerplatten (7, 8) zur Aufnahme von gestapelten Ballastplatten (23) um vertikale Schwenkachsen (A, A') schwenkbar angelenkt sind,
**dadurch gekennzeichnet,**
**dass** ein gemeinsamer Aktuator (9) zur synchronen Betätigung der wenigstens zwei Trägerplatten (7, 8) vorgesehen ist, wobei der Aktuator (9) über ein Gestänge und/oder eine Stirnradübersetzung mit wenigstens einer, vorzugsweise beiden schwenkbaren Trägerplatten (7, 8) mechanisch gekoppelt ist.

2. Ballastiervorrichtung (10) nach Anspruch 1, **dadurch gekennzeichnet, dass** die Trägerplatten (7, 8) nach hinten, d.h. in Montageposition hinter das Kranheck bzw. die Grundplatte (20), verschwenkbar sind, insbesondere um jeweils ca. 90° nach hinten verschwenkbar sind, so dass die Breitenabmessung der Ballastiervorrichtung (10) reduzierbar ist.

3. Ballastiervorrichtung (10) nach einem der vorhergehenden Ansprüche, **dadurch gekennzeichnet, dass** die Trägerplatten (7, 8) jeweils über einen Trägerarm (24, 25) schwenkbar an der Grundplatte (20) angelenkt sind, wobei wenigstens ein Trägerarm (24, 25) vorzugsweise über eine Finger-Gabel-Verbindung (27) an der Grundplatte (20) angelenkt ist.

4. Ballastiervorrichtung (10) nach einem der vorhergehenden Ansprüche, **dadurch gekennzeichnet, dass** der Aktuator (9) ein Rotationsantrieb oder ein Linearantrieb, vorzugsweise in Form eines Hubzylinders, ist.

5. Ballastiervorrichtung (10) nach Anspruch 4, **dadurch gekennzeichnet, dass** der Hubzylinder mit einer Senkbremse versehen ist.

6. Ballastiervorrichtung (10) nach einem der vorhergehenden Ansprüche, **dadurch gekennzeichnet, dass** der Aktuator (9) ein Ritzel (1, 2, 4) pro Trägerplatte (7, 8) antreibt, das mittelbar oder unmittelbar eine zugeordnete Verzahnung (3, 5) der Trägerplatte (7, 8) bzw. des Trägerarms (24, 25) antreibt.

7. Ballastiervorrichtung (10) nach Anspruch 6, **dadurch gekennzeichnet, dass** die wenigstens zwei angetriebenen Ritzel (1, 2, 4) über eine Koppelstange (6) mechanisch miteinander verbunden sind, um die Drehbewegung eines unmittelbar durch einen Aktuator (9) angebtriebenen Ritzels (1) auf das gekoppelte Ritzel (2, 4) zu übertragen.

8. Ballastiervorrichtung (10) nach einem der vorhergehenden Ansprüche 6 oder 7, **dadurch gekennzeichnet, dass** wenigstens ein Ritzel (1, 2, 4) einen festverbunden Betätigungshebel (11, 26) zur Kopplung mit der Kolbenstange eines Aktuators (9) in Form eines Hubzylinders umfasst.

9. Ballastiervorrichtung (10) nach einem der vorhergehenden Ansprüche, **dadurch gekennzeichnet, dass** der Aktuator (9) sowie etwaige mechanische Kopplungsmittel und/oder Getriebemittel zumindest Großteils auf bzw. an der Grundplatte (20) gelagert sind.

10. Ballastiervorrichtung (10) nach einem der vorhergehenden Ansprüche, **dadurch gekennzeichnet, dass** eine Sensorik zur Messung des Drehwinkels eines Drehantriebes bzw. des Schwenkwinkels der Trägerplatten (7, 8) und/oder eine Sensorik zur Erfassung des Hubes eines Hubzylinders vorgesehen ist.

11. Ballastiervorrichtung (10) nach Anspruch 10, **dadurch gekennzeichnet, dass** die Sensorik zur Messung des Drehwinkels mit einem redundanten Nockenendschalter zur Absicherung der Winkelmessung ausgestattet ist.

12. Kran, insbesondere Raupenkran, mit einem Oberwagen und wenigstens einer daran angeordneten Ballastiervorrichtung (10) gemäß einem der vorhergehenden Ansprüche, wobei der Kran eine Kransteuerung umfasst, die den Einfluss der durch die Schwenkbewegung der Trägerplatten (7, 8) resultierenden Schwerpunktverschiebung auf die mögliche Traglast berechnet.

13. Kran nach Anspruch 12, **dadurch gekennzeichnet, dass** die Maschinenbreite durch Verschwenken der Trägerplatten (7, 8) der Ballastiervorrichtung (10) einstellbar ist.

## Claims

1. A ballast apparatus (10) for attaching to the rear of a crane superstructure, in particular of a crawler-mounted crane, having a base plate (20) which comprises corresponding connection points for attaching to the rear of a crane superstructure, wherein at least two carrier plates (7, 8) for receiving stacked ballast plates (23) are connected to the base plate (20) in an articulated manner pivotable about vertical pivot axes (A, A'),
**characterized in that**
a common actuator (9) is provided for a synchronous actuation of the at least two carrier plates (7, 8), with the actuator (9) being mechanically coupled via a linkage and/or a gear train to at least one, preferably to both pivotable carrier plates (7, 8).

2. A ballast apparatus (10) in accordance with claim 1, **characterized in that** the carrier plates (7, 8) are pivotable to the rear, i.e. behind the crane rear or the base plate (20) in the installation position and are in particular pivotable to the rear by approximately 90° in each case so that the width dimension of the ballast apparatus (10) is reducible.

3. A ballast apparatus (10) in accordance with one of the preceding claims, **characterized in that** the carrier plates (7, 8) are each connected in an articulated manner to the base plate (20) pivotable via a carrier arm (24, 25), with at least one carrier arm (24, 25) preferably being connected in an articulated manner to the base plate (20) by a finger-type fork connection (27).

4. A ballast apparatus (10) in accordance with one of the preceding claims, **characterized in that** the actuator (9) is a rotary drive or a linear drive, preferably in the form of a lift cylinder.

5. A ballast apparatus (10) in accordance with claim 4, **characterized in that** the lift cylinder is provided with a lowering brake.

6. A ballast apparatus (10) in accordance with one of the preceding claims, **characterized in that** the actuator (9) drives one pinion (1, 2, 4) per carrier plate (7, 8) which directly or indirectly drives an associated toothed arrangement (3, 5) of the carrier plate (7, 8) or of the carrier arm (24, 25).

7. A ballast apparatus (10) in accordance with claim 6, **characterized in that** the at least two driven pinions (1, 2, 4) are mechanically connected to one another via a coupling rod (6) to transmit the rotary movement of one pinion (1) directly driven by an actuator (9) to the coupled pinion (2, 4).

8. A ballast apparatus (10) in accordance with one of the preceding claims 6 or 7, **characterized in that** at least one pinion (1, 2, 4) comprises a fixedly connected actuation lever (11, 26) for coupling with the piston rod of an actuator (9) in the form of a lift cylinder.

9. A ballast apparatus (10) in accordance with one of the preceding claims, **characterized in that** the actuator (9) as well as any mechanical coupling means and/or transmission means are supported at least largely on or at the base plate (20).

10. A ballast apparatus (10) in accordance with one of the preceding claims, **characterized in that** a sensor system is provided for measuring the angle of rotation of a rotary drive or of the pivot angle of the carrier plates (7, 8) and/or a sensory system is provided for detecting the stroke of a lift cylinder.

11. A ballast apparatus (10) in accordance with claim 10, **characterized in that** the sensor system for measuring the angle of rotation is equipped with a redundant cam limit switch for safeguarding the angular measurement.

12. A crane, in particular a crawler-mounted crane, having a superstructure and at least one ballast apparatus (10) in accordance with one of the preceding claims arranged thereat, with the crane comprising a crane control which calculates the influence of the displacement of the center of gravity resulting from the pivot movement of the carrier plates (7, 8) on the possible payload.

13. A crane in accordance with claim 12, **characterized in that** the machine width can be set by pivoting the carrier plates (7, 8) of the ballast apparatus (10).

## Revendications

1. Dispositif de ballastage (10) destiné au montage à l'arrière d'une partie tournante de grue, en particulier d'une grue chenillée, comprenant une plaque de base (20), qui comprend des points de raccordement correspondants pour le montage à l'arrière d'une partie tournante de grue, au moins deux plaques de support (7, 8) destinées à recevoir des plaques de ballastage (23) empilées étant articulées, pivotantes autour d'axes de pivotement (A, A') verticaux, sur la plaque de base (20),
**caractérisé en ce qu'**un actionneur (9) commun est prévu pour l'actionnement synchrone des au moins deux plaques de support (7, 8), l'actionneur (9) étant couplé mécaniquement à au moins une, de préférence aux deux plaques de support (7, 8) pivotantes par le biais d'un système de tiges et/ou d'un engrenage à roues cylindriques.

2. Dispositif de ballastage (10) selon la revendication 1, **caractérisé en ce que** les plaques de support (7, 8) peuvent être pivotées vers l'arrière, c'est-à-dire, en position de montage, derrière l'arrière de la grue ou la plaque de base (20), et peuvent en particulier être pivotées respectivement d'environ 90° vers l'arrière, de sorte que la dimension en largeur du dispositif de ballastage (10) peut être réduite.

3. Dispositif de ballastage (10) selon l'une des revendications précédentes, **caractérisé en ce que** les plaques de support (7, 8) sont articulées pivotantes sur la plaque de base (20) respectivement par le biais d'un bras de support (24, 25), au moins un bras de support (24, 25) étant articulé sur la plaque de base (20) de préférence par le biais d'un assemblage doigt-fourche (27).

4. Dispositif de ballastage (10) selon l'une des revendications précédentes, **caractérisé en ce que** l'actionneur (9) est un entraînement rotatif ou un entraînement linéaire, de préférence sous la forme d'un cylindre de levage.

5. Dispositif de ballastage (10) selon la revendication 4, **caractérisé en ce que** le cylindre de levage est pourvu d'un frein de descente.

6. Dispositif de ballastage (10) selon l'une des revendications précédentes, **caractérisé en ce que** l'actionneur (9) entraîne un pignon (1, 2, 4) par plaque de support (7, 8), qui entraîne indirectement ou directement une denture (3, 5) associée de la plaque de support (7, 8) ou du bras de support (24, 25).

7. Dispositif de ballastage (10) selon la revendication 6, **caractérisé en ce que** les au moins deux pignons (1, 2, 4) entraînés sont reliés l'un à l'autre mécaniquement par une barre de couplage (6), pour transmettre le mouvement de rotation d'un pignon (1) entraîné directement par un actionneur (9) au pignon (2, 4) couplé.

8. Dispositif de ballastage (10) selon l'une des revendications précédentes 6 ou 7, **caractérisé en ce qu'**au moins un pignon (1, 2, 4) comprend un levier d'actionnement (11, 26) fixé solidement pour le couplage avec la tige de piston d'un actionneur (9) se présentant sous la forme d'un cylindre de levage.

9. Dispositif de ballastage (10) selon l'une des revendications précédentes, **caractérisé en ce que** l'actionneur (9) ainsi que d'éventuels moyens de couplage et/ou moyens de transmission mécaniques sont montés au moins en grande partie sur ou contre la plaque de base (20).

10. Dispositif de ballastage (10) selon l'une des revendications précédentes, **caractérisé en ce qu'**un système de capteurs est prévu pour la mesure de l'angle de rotation d'un entraînement rotatif ou de l'angle de pivotement des plaques de support (7, 8) et/ou un système de capteurs est prévu pour la détection de la course d'un cylindre de levage.

11. Dispositif de ballastage (10) selon la revendication 10, **caractérisé en ce que** le système de capteurs pour la mesure de l'angle de rotation est équipé d'un commutateur de fin de course à came redondant pour la protection de la mesure de l'angle.

12. Grue, en particulier grue chenillée, comprenant une partie tournante et au moins un dispositif de ballastage (10) selon l'une des revendications précédentes disposé sur celle-ci, la grue comprenant une commande de grue, qui calcule l'influence sur l'éventuelle charge du déplacement du centre de gravité résultant du mouvement pivotant des plaques de support (7, 8).

13. Grue selon la revendication 12, **caractérisée en ce que** la largeur de la machine peut être réglée par le pivotement des plaques de support (7, 8) du dispositif de ballastage (10).
